# EUROPÄISCHE PATENTANMELDUNG

(11) **EP 4 707 683 A1**
(43) Veröffentlichungstag der Anmeldung: **11.03.2026**
(21) Anmeldenummer: 24199553.9
(22) Anmeldetag: 10.09.2024
(51) Int. Cl.: F24D 3/18, F25B 6/02, F25B 6/04, F24D 19/10

(54) **VERFAHREN ZUR BEREITSTELLUNG VON WÄRMEENERGIE IN EINEM WÄRMENETZ UND WÄRMENETZ**

(71) Anmelder: Wolfgang Jaske und Dr. Peter Wolf GbR, 49811 Lingen (DE)
(72) Erfinder: WOLF, Peter, 26209 Hatten (DE); JASKE, Wolfgang, 49811 Lingen (DE)
(74) Vertreter: Jabbusch, Matthias

(57) **Zusammenfassung**

Die Erfindung betrifft ein Verfahren und ein Wärmenetz zur modulierenden Bereitstellung von Wärmeenergie in einem Wärmenetz, dem fluktuierend Wärmeenergie zugeführt und aus dem unabhängig von der zugeführten Energiemenge Wärmeenergie entnommen wird. Die zugeführte Wärmeenergie wird energiezufuhrseitig von einem ersten Wärmeträger aufgenommen, mittels wenigstens einer zwischengeschalteten Wärmepumpe von dem ersten Wärmeträger an einen hydraulisch von dem ersten Wärmeträger getrennt strömenden zweiten Wärmeträger übertragen und die Wärmeenergie von dem zweiten Wärmeträger auf einem gleichen oder höheren Temperaturniveau wieder an wenigstens einen Wärmeverbraucher abgegeben. Dieses Verfahren zeichnet sich dadurch aus, dass der erste Wärmeträger zu einem Verdampfer einer ersten Wärmepumpe und wenigstens einem Verdampfer wenigstens einer zweiten Wärmepumpe strömt. Die von dem ersten Wärmeträger aufgenommene Wärmeenergie wird an der ersten Wärmepumpe oder an der wenigstens einen zweiten Wärmepumpe oder an der ersten Wärmepumpe und an der wenigstens einen zweiten Wärmepumpe zumindest teilweilweise wieder abgegeben. Schließlich wird die von dem ersten Wärmeträger abgegebene Wärmeenergie von der die Wärmenergie aufnehmenden Wärmepumpe oder den die Wärmenergie aufnehmenden Wärmepumpen kondensatorseitig auf einen zweiten, abgabeseitigen Wärmeträger übertagen.

## Beschreibung

Die Erfindung betrifft ein Verfahren zur modulierenden Bereitstellung von Wärmeenergie in einem Wärmenetz, dem fluktuierend Wärmeenergie zugeführt und aus dem unabhängig von der zugeführten Energiemenge Wärmeenergie entnommen wird, die zugeführte Wärmeenergie energiezufuhrseitig von einem ersten Wärmeträger aufgenommen wird, mittels wenigstens einer zwischengeschalteten Wärmepumpe von dem ersten Wärmeträger an einen hydraulisch von dem ersten Wärmeträger getrennt strömenden zweiten Wärmeträger übertragen wird und die Wärmeenergie von dem zweiten Wärmeträger auf einem gleichen oder höheren Temperaturniveau wieder an wenigstens einen Wärmeverbraucher abgegeben wird. Weiter betrifft die Erfindung auch ein entsprechendes Wärmenetz.

Eine große Herausforderung bei einem wirtschaftlichen Einsatz regenerativer Energieträger besteht darin verschiedene Energiequellen miteinander zu kombinieren und deren Verfügbarkeit mit davon möglicherweise abweichenden Energienutzungszeiten zu vereinbaren. Ein solcher Ansatz wird in der DE 202210106573 A1 verfolgt. Gemäß dieser soll eine höhere Effizienz in einem Wärmenetz durch eine in den energiezufuhrseitigen Wärmeträgerkreislauf eingebundene Wärmepumpe erreicht werden, welche sowohl mit deren Verdampfer als auch mit deren Kondensator an den energiezufuhrseitigen Wärmeträgerkreislauf angeschlossen ist. Zudem ist der Kondensator wärmeübertragend mit einem an den energiezufuhrseitigen Wärmeträgerkreislauf angeschlossenen Wärmespeicher verbunden. Nicht aus dem Wärmenetz entnommene Wärmeenergie kann so genutzt werden, um Schwankungen bei verbrauchter und erzeugter Wärmeenergie zu nutzen.

In Abhängigkeit von der zu einem Zeitpunkt verbrauchten Wärmemenge arbeitet die zwischen dem energiezufuhrseitigen Wärmeträgerkreislauf und dem energieabgabeseitigen Wärmeträgerkreislauf angeordnete Wärmepumpe der DE 202210106573 A1 dabei jedoch nicht immer in deren optimalen Leistungsbereich. Dadurch kann unter anderem ein geringerer Wirkungsgrad bedingt sein, der einen im Verhältnis höheren Strombedarf für den Betrieb der Wärmepumpe erfordert und somit zu einer geringeren Stromnetzdienlichkeit führt. Insbesondere die Stromnetzdienlichkeit stellt bei schwankendem Stromangebot jedoch ein entscheidendes Kriterium dar.

Aufgabe der Erfindung ist es daher, ein entsprechendes Verfahren und Wärmenetz dahingehend weiterzuentwickeln, dass in dem Wärmenetz installierte Wärmepumpen auch unter verbrauchsbedingt variierenden Lasten in einem optimierten Leistungsbereich mit hohem Wirkungsgrad arbeiten.

Gelöst wird diese Aufgabe verfahrensmäßig mit den Merkmalen des Anspruchs 1 und vorrichtungsmäßig mit den Merkmalen des nebengeordneten Anspruchs 8. Weiterbildungen und vorteilhafte Ausgestaltungen sind in den jeweils nachgeordneten Ansprüchen angegeben.

Das Verfahren zur modulierenden Bereitstellung von Wärmeenergie in einem Wärmenetz, dem fluktuierend Wärmeenergie zugeführt und aus dem unabhängig von der zugeführten Energiemenge Wärmeenergie entnommen wird, wobei die zugeführte Wärmeenergie energiezufuhrseitig von einem ersten Wärmeträger aufgenommen wird, mittels wenigstens einer zwischengeschalteten Wärmepumpe von dem ersten Wärmeträger an einen hydraulisch von dem ersten Wärmeträger getrennt strömenden zweiten Wärmeträger übertragen wird und die Wärmeenergie von dem zweiten Wärmeträger auf einem gleichen oder höheren Temperaturniveau wieder an wenigstens einen Wärmeverbraucher abgegeben wird, zeichnet sich erfindungsgemäß dadurch aus, dass der erste Wärmeträger zu einem Verdampfer einer ersten Wärmepumpe und wenigstens einem Verdampfer wenigstens einer zweiten Wärmepumpe strömt, dass die von dem ersten Wärmeträger aufgenommene Wärmeenergie an der ersten Wärmepumpe oder an der wenigstens einen zweiten Wärmepumpe oder an der ersten Wärmepumpe und an der wenigstens einen zweiten Wärmepumpe zumindest teilweise wieder abgegeben wird, dass die von dem ersten Wärmeträger abgegebene Wärmeenergie von der die Wärmenergie aufnehmenden Wärmepumpe oder den die Wärmenergie aufnehmenden Wärmepumpen kondensatorseitig auf einen zweiten, abgabeseitigen Wärmeträger übertagen wird.

Die verbrauchseitig benötigte Wärmeenergie kann dem energieabgabeseitigen Wärmeträger des Wärmenetzes damit von wenigstens zwei unabhängig voneinander arbeitenden Wärmepumpen zugeführt werden. Die einzelnen Wärmepumpen können daher auch bei variierendem Wärmebedarf und dadurch bedingt verschiedenen Lasten in dem Wärmenetz jeweils in einem optimalen Leistungsbereich mit hohem Wirkungsgrad betrieben werden. Große Schwankungen des Wärmebedarf werden dabei ausgeglichen, indem die Wärmepumpen einzeln ein- oder ausgeschaltet und geregelt werden.

Nach einer Weiterbildung der Erfindung weisen die Wärmepumpen dabei voneinander verschiedene Leistungen auf und werden in Abhängigkeit von einer dem Wärmenetz zugeführten Wärmemenge und einer aus dem Wärmenetz entnommenen Wärmemenge zugeschaltet, insbesondere in Abhängigkeit von einer dem Wärmenetz momentan zugeführten Wärmemenge und einer zeitgleich aus dem Wärmenetz entnommenen Wärmemenge zugeschaltet. Die leistungsfähigere der beiden Wärmepumpen kann dabei beispielsweise so ausgelegt sein, dass diese eine zu erwartende Grundlast trägt und die wenigstens eine zweite Wärmepumpe nur bei Spitzenlasten zusätzlich betrieben wird.

Indem die Wärmepumpen für unterschiedliche Leistungen ausgelegt sind, ist dabei auf einfache Weise sichergestellt, dass sich deren Leistungsbereiche mit hohem Wirkungsgrad ergänzen und wenn nur geringfügig überschneiden. Die Wärmepumpen geraten dadurch nicht in einen Teillastbereich, in dem deren Wirkungsgrad erheblich sinken würde.

Gewöhnlich sinkt der Wirkungsgrad insbesondere ab einem Teillastbereich von weniger als 50% der maximalen Leistung einer Wärmepumpe deutlich. In weiterer Ausgestaltung weisen die Wärmepumpen daher derart aufeinander abgestimmte Leistungen auf, dass diese mit wenigstens 50% ihrer maximalen Leistung betrieben werden.

Um zugeführte Wärmeenergie auch bei einem abgabeseitig geringeren Wärmebedarf nutzen zu können, ist nach einer nächsten Weiterbildung vorgesehen, dass überschüssige Wärmeenergie einem Wärmespeicher zugeführt wird. In Zeiten in denen der Wärmebedarf in dem Wärmenetz höher ist als der über die energiezufuhrseitig verfügbare Wärmeenergie, kann dem abgabeseitigen Wärmeträger dann in dem Wärmenetz, beziehungsweise insbesondere in dem Wärmespeicher, zwischengespeicherte Wärmeenergie zugeführt werden. Durch Speichern der Wärmeenergie ist dann eine größere Unabhängigkeit zwischen Wärmeerzeuger- beziehungsweise Energiezufuhrseite des Wärmenetzes einerseits und Wärmeverbraucherbeziehungsweise Energieabgabeseite des Wärmenetzes andererseits erreicht.

In weiterer Ausgestaltung der Erfindung wirkt mit der wenigstens einen zweiten Wärmepumpe bereitgestellte Wärmeenergie indirekt auf den abgabeseitigen Wärmeträger. Wärmeenergie wird dabei zunächst auf einen weiteren Wärmeträger übertragen und von diesem weiteren Wärmeträger wiederum an den abgabeseitigen Wärmeträger übertragen. Hierdurch kann Wärmeenergie auf einfache Weise unabhängig von dem abgabeseitigen Wärmeträger gespeichert werden. Der weitere Wärmeträger kann dazu einem Wärmespeicher zugeführt werden. Während des Speicherns von Wärmeenergie in dem Wärmespeicher mit dem weiteren Wärmeträger, kann zudem über die erste Wärmepumpe zeitgleich Wärmeenergie an den abgabeseitigen Wärmeträger übertragen werden.

Auf einfache Weise werden die Verdampfer der Wärmepumpen nach einer Weiterbildung in Strömungsrichtung des Wärmeträgers in Reihe nacheinander durchströmt. Mit dem energiezufuhrseitig strömenden Wärmeträger mitgeführte Wärmeenergie kann so besonders effektiv in dem Wärmenetz genutzt werden. Dem Wärmeträger, von dem an der ersten Wärmepumpe bereits Wärmeenergie abgegeben wurde, wird dann in Abhängigkeit von einer Betriebsweise des Wärmenetzes nochmals Wärmeenergie entzogen werden, so dass dieser über seinen gesamten energiezufuhrseitigen Kreislauf, d. h. nach Passieren aller Verdampfer des Wärmenetzes, eine möglichst große Temperadurdifferenz zu einer angeschlossenen Wärmequelle aufweist, woraufhin von dem Wärmeträger an der Wärmequelle eine besonders große Wärmemenge aufgenommen werden kann.

Auf gleiche Weise durchströmt der energieabgabeseitge Wärmeträger die Kondensatoren bzw. den Kondensator der ersten Wärmepumpe und einen Wärmeübertrager einer indirekt angebundenen zweiten Wärmepumpe nacheinander, um eine größere Wärmemenge aufzunehmen und an einen Verbraucher abgeben zu können.

Weiter betrifft die Erfindung auch ein Wärmenetz, aufweisend eine Energiezufuhrseite und eine wärmeübertragend mit der Energiezufuhrseite verbundene Energieabgabeseite und wenigstens eine zwischen der Energiezufuhrseite und der Energieabgabeseite angeordnete Wärmepumpe, wobei der Energiezufuhrseite und der Energieabgabeseite hydraulisch voneinander getrennte Wärmeträgerkreisläufe zugeordnet sind. Dieses zeichnet sich dadurch aus, dass wenigstens ein energiezufuhrseitiger Wärmeträgerkreislauf und wenigstens ein energieabgabeseitiger Wärmeträgerkreislauf mittels einer ersten Wärmepumpe und mittels wenigstens einer zweiten Wärmepumpe wärmeübertragend verbunden sind, dass die erste Wärmepumpe und die wenigstens eine zweite Wärmepumpe jeweils mit deren Verdampfer an den energiezufuhrseitigen Wärmeträgerkreislauf angeschlossen sind und dass die erste Wärmepumpe und die wenigstens eine zweite Wärmepumpe mit deren Kondensator wärmeübertragend an den energieabgabeseitigen Wärmeträgerkreislauf angebunden sind.

Durch den erfindungsgemäßen Aufbau, bei dem jede der Wärmepumpen sowohl mit der Energiezufuhrseite als auch mit der Energieabgabeseite wärmeübertragend verbunden ist, ist auf einfache Weise erreicht, dass die Wärmepumpen unabhängig voneinander betrieben werden können. Die Wärmepumpen werden dann entsprechend einem abgabeseitig bestehenden Wärmebedarf eingeschaltet, um die jeweils benötigte Wärmemenge bereitzustellen.

Um die Wärmepumpen möglichst effektiv betreiben und große Schwankungen bei dem abgabeseitigen Wärmebedarf abdecken zu können, ist nach einer Weiterbildung vorgesehen, dass die erste Wärmepumpe um wenigstens 80% der Leistung der wenigstens einen zweiten Wärmepumpe größer als die wenigstens eine zweite Wärmepumpe ausgelegt ist. Insbesondere ist die erste Wärmepumpe für wenigstens die doppelte Leistung der wenigstens einen zweiten Wärmepumpe ausgelegt. Die miteinander kombinierten Wärmepumpen können dann immer mit wenigstens 50% ihrer maximalen Leistung betrieben werden und gelangen nicht in einen Teillastbereich mit deutlich abnehmendem Wirkungsgrad.

Die wenigstens eine zweite Wärmepumpe kann dabei in weiterer Ausgestaltung kondensatorseitig über einen zwischengeschalteten Verteilerwärmekreislauf und einen Wärmeübertrager an den energieabgabeseitigen Wärmeträgerkreislauf angebunden sein. Das Wärmenetz und dessen Vorrichtungen können so auf einfache Weise an einen jeweiligen Aufstellort angepasst werden, da die beiden Wärmepumpen und die an diese angeschlossenen Wärmeträgerkreisläufe flexibler zueinander anordenbar sind.

Weiter kann dadurch in den Verteilerwärmekreislauf ein Wärmespeicher eingebunden sein. Der Wärmespeicher erweitert dann die möglichen Betriebsweisen der Vorrichtung, so dass einerseits auch Schwankungen bei der Energiezufuhr ausgeglichen werden können und andererseits günstige bzw. überschüssige elektrische Energie genutzt werden kann, um Wärmeenergie einzuspeichern. Das Wärmenetz weist damit eine verbesserte Stromnetzdienlichkeit auf.

Der Wärmespeicher ist in weiterer Ausgestaltung über eine von einem Wärmeübertragerzuleitungsabschnitt des Verteilerwärmekreislaufs abgehende Speicherspeiseleitung und eine in einen Kondensatorzuleitungsabschnitt des Verteilerwärmekreislaufs einmündende Speicherrückleitung an den Verteilerwärmekreislauf angebunden. Beim Befüllen des Wärmespeichers zirkuliert der Wärmeträger dann vorteilhafterweise nur zwischen dem Kondensator der zweiten Wärmepumpe und dem Wärmspeicher, ohne zu dem Wärmeübertrager zu gelangen Auf einen gesonderten Bypass des Verteilerwärmekreislaufs an dem Wärmeübertrager kann damit verzichtet werden.

Gemäß einer nächsten Weiterbildung ist dem energiezufuhrseitigen Wärmeträgerkreislauf an dem Verdampfer der zweiten Wärmepumpe ein den Verdampfer umgehender Bypass zugeordnet. Über den Bypass bzw. die durch diesen hindurchströmende Menge des Wärmeträgers kann geregelt werden, ob und wieviel Wärmeträger des zufuhrseitigen Wärmeträgerkreislaufs dem Verdampfer der wenigstens einen zweiten Wärmepumpe zugeleitet wird. Entsprechend kann auch dem ersten Wärmespeicher verdampferseitig ein Bypass zugeordnet sein.

Um verfügbare Wärmeenergie möglichst effektiv zu nutzen und zu übertragen, sind die Verdampfer in dem energiezufuhrseitigen Wärmeträgerkreislauf in Strömungsrichtung eines in dem energiezufuhrseitigen Wärmeträgerkreislauf strömenden Wärmeträgers vorteilhafterweise hintereinandergeschaltet. In dem wenigstens einen nachfolgenden Verdampfer wird dann die in dem wenigstens einen vorangegangenen Verdampfer nicht entnommene Wärmemenge des Wärmeträgers genutzt, wobei der Wärmeträger weiter abgekühlt wird. Der so abgekühlte Wärmeträger kann dann an einer energiezufuhrseitigen Wärmequelle eine größere nutzbare Wärmemenge aufnehmen.

Auf gleiche Weise und mit entsprechendem Effekt sind in weiterer Ausgestaltung die Kondensatoren oder der Kondensator der ersten Wärmepumpe und der Wärmeübertrager des Verteilerwärmekreislaufs in dem energieabgabeseitigen Wärmeträgerkreislauf in Strömungsrichtung eines in dem energieabgabeseitigen Wärmeträgerkreislauf strömenden Wärmeträgers hintereinandergeschaltet. Der energieabgabeseitig strömende Wärmeträger nimmt dann eine größere Wärmemenge auf, die von dem wenigstens einen Wärmeverbraucher genutzt werden kann.

Ein Ausführungsbeispiel der Erfindung, aus dem sich weitere erfindungswesentliche Merkmale ergeben können, ist in der Zeichnung dargestellt.

Die einzige Figur der Zeichnung zeigt ein Verfahrensschema der erfindungsgemäßen Vorrichtung mit einer ersten Wärmepumpe 1 und einer zweiten Wärmepumpe 2 sowie einem energiezufuhrseitigen Wärmeträgerkreislauf 3 und einem energieabgabeseitigen Wärmeträgerkreislauf 4. Dem energiezufuhrseitigen Wärmeträgerkreislauf 3 ist eine Wärmequelle 5 zugeordnet, von dem Wärmeenergie an den energiezufuhrseitigen Wärmeträgerkreislauf 3 abgegeben wird. Dem energieabgabeseitigen Wärmeträgerkreislauf 4 ist ein Wärmeverbraucher 6 zugeordnet, an den Wärmeenergie aus dem Wärmenetz abgeführt wird. Die beiden Wärmeträgerkreisläufe 3, 4 sind über die beiden Wärmepumpen 1, 2 jeweils wärmeübertragend miteinander verbunden, wobei die Verdampfer 1a, 2a der Wärmepumpen 1, 2 jeweils an den energiezufuhrseitigen Wärmeträgerkreislauf 3 angeschlossen sind und die Kondensatoren 1b, 2b der Wärmepumpen 1, 2 jeweils an den energieabgabeseitigen Wärmeträgerkreislauf 4 angebunden sind.

Sowohl die an den energiezufuhrseitigen Wärmeträgerkreislauf 3 angeschlossenen Verdampfer 1a, 2a als auch die an den energieabgabeseitigen Wärmeträgerkreislauf 4 angebundenen Kondensatoren 1b, 2b sind an dem jeweiligen Wärmeträgerkreislauf 3, 4 in Reihe hintereinandergeschaltet. Der in Strömungsrichtung der Wärmeträger in den Wärmeträgerkreisläufen 3, 4 jeweils vordere Verdampfer 1a bzw. Kondensator 1b ist dabei der größeren ersten Wärmepumpe 1 zugeordnet. Diese erste Wärmepumpe 1 weist die doppelte Leistung der zweiten Wärmepumpe 2 auf.

Während der Kondensator 1b der ersten Wärmepumpe 1 unmittelbar an den energieabgabeseitigen Wärmeträgerkreislauf 4 angeschlossen ist, wirkt der Kondensator 2b der zweiten Wärmepumpe 2 über einen zwischengeschalteten Verteilerwärmekreislauf 7 auf den energieabgabeseitigen Wärmeträgerkreislauf 4. Der zwischengeschaltete Verteilerwärmekreislauf 7 und der energieabgabeseitige Wärmeträgerkreislauf 4 sind über einen Wärmeübertrager 8 wärmeübertragend miteinander verbunden.

An den Verteilerwärmekreislauf 7 ist ein Wärmespeicher 9 angeschlossen. Hierzu geht an einem Dreiwegeventil 10 von einem Wärmeübertragerzuleitungsabschnitt 7a des Verteilerwärmekreislaufs 7 eine Speicherspeiseleitung 11 ab. Aus dem Wärmespeicher 9 zu entnehmender Wärmeträger gelangt über eine Speicherrückleitung 12 in einen Kondensatorzuleitungsabschnitt 7b des Verteilerwärmekreislaufs 7.

Der energiezufuhrseitige Wärmeträgerkreislauf 3 weist zudem um den Verdampfer 2a der zweiten Wärmepumpe 2 herumleitend noch einen Bypass 13 auf, der über ein weiteres Dreiwegeventil 14 angesteuert wird.

Mit den zwei Wärmepumpen 1, 2 sind jetzt verschiedene Betriebsweisen möglich. Gemäß einer ersten Betriebsweise ist nur die erste größere Wärmepumpe 1 eingeschaltet und stellt eine ausreichende Wärmemenge zur Verfügung die der von dem Wärmeverbraucher 6 benötigten Wärmemenge entspricht.

Übersteigt die an dem Wärmeverbraucher 6 genutzte oder benötigte Wärmemenge die von der ersten Wärmepumpe 1 bereitgestellte Wärmemenge, wird gemäß einer zweiten Betriebsweise die zweite Wärmepumpe 2 hinzugeschaltet. Über den Verteilerwärmekreislauf 7 und den Wärmeübertrager 8 wird die zusätzlich benötigte Wärmemenge an den energieabgabeseitigen Wärmeträgerkreislauf übertragen, so dass dem energieabgabeseitigen Wärmeträgerkreislauf 4 insgesamt mehr Wärmeenergie zugeführt und dem Wärmeverbraucher 6 bereitgestellt werden kann. Die Leistungen der beiden Wärmepumpen 1, 2 werden dabei so aufeinander abgestimmt, dass diese jeweils mit wenigstens 50% der installierten Leistung betrieben werden.

Wird seitens des Wärmeverbrauchers 6 eine Wärmemenge benötigt, die geringer ist als 50% der installierten Leistung nur der ersten Wärmepumpe 1, kann das Wärmenetz gemäß einer dritten Betriebsweise auch nur mit der zweiten Wärmepumpe 2 betrieben werden, die dann allein die von dem Wärmeverbraucher 6 benötigte Wärmeenergie bereitstellt.

Gemäß einer vierten Betriebsweise wird die an dem Wärmeverbraucher 6 benötigte Wärmeenergie von der ersten Wärmepumpe 1 bereitgestellt. Da die zweite Wärmepumpe 2 über den Verteilerwärmekreislauf 7 nur mittelbar auf den energieabgabeseitigen Wärmeträgerkreislauf 4 wirkt, kann diese, nach dem der Wärmeträger in dem energiezufuhrseitigen Wärmeträgerkreislauf 3 den Verdampfer 1a der ersten Wärmepumpe 1 durchströmt hat, mit deren Verdampfer 2a noch enthaltene Wärmeenergie aus dem Wärmeträger entziehen. Die so gewonnene Wärmeenergie wird dann über den Kondensator 2b an den Verteilerwärmekreislauf 7 übertragen und anstatt dem Wärmeübertrager 8 dem Wärmespeicher 9 zugeführt und in diesem gespeichert. Diese Betriebsweise ist besonders stromnetzdienlich, da elektrische Energie genutzt werden kann, wenn diese im Überschuss und günstig verfügbar ist.

Über die Dreiwegeventile 10, 14 können dabei auch jeweils Teilströme der Wärmträger des energiezufuhrseitigen Wärmeträgerkreislaufs 3 und des Verteilerwärmekreislaufs 7 aufgeteilt werden, so dass Wärmeenergie beispielsweise sowohl dem Wärmespeicher 9 als auch dem Wärmeübertrager 8 zugeführt wird.

Gemäß einer fünften Betriebsweise ist entgegen der ersten bis vierten Betriebsweise an der Wärmequelle 5 nicht ausreichend Wärmeenergie verfügbar, um den Wärmeverbraucher 6 zu versorgen. In Abhängigkeit davon wieviel Wärmeenergie an der Wärmequelle 5 verfügbar ist, werden jetzt beide Wärmepumpen 1, 2 oder nur eine der Wärmepumpen 1, 2 eingeschaltet. Zusätzlich wird Wärmeenergie aus dem Wärmespeicher 9 entnommen und über den Verteilerwärmekreislauf 7 und den Wärmeübertrager 8 an den energieabgabeseitigen Wärmeträgerkreislauf 4 übertragen und von dem Wärmeverbraucher 6 genutzt. Dies kann insbesondere bei Wärmequellen 5 mit schwankend verfügbarer Wärmeenergie erforderlich sein.

## Patentansprüche

1. Verfahren zur modulierenden Bereitstellung von Wärmeenergie in einem Wärmenetz, dem fluktuierend Wärmeenergie zugeführt und aus dem unabhängig von der zugeführten Energiemenge Wärmeenergie entnommen wird, wobei die zugeführte Wärmeenergie energiezufuhrseitig von einem ersten Wärmeträger aufgenommen wird, mittels wenigstens einer zwischengeschalteten Wärmepumpe (1, 2) von dem ersten Wärmeträger an einen hydraulisch von dem ersten Wärmeträger getrennt strömenden zweiten Wärmeträger übertragen wird und die Wärmeenergie von dem zweiten Wärmeträger auf einem gleichen oder höheren Temperaturniveau wieder an wenigstens einen Wärmeverbraucher (6) abgegeben wird,
**dadurch gekennzeichnet,**
**dass** der erste Wärmeträger zu einem Verdampfer (1a) einer ersten Wärmepumpe (1) und wenigstens einem Verdampfer (2a) wenigstens einer zweiten Wärmepumpe (2) strömt,
**dass** die von dem ersten Wärmeträger aufgenommene Wärmeenergie an der ersten Wärmepumpe (1) oder an der wenigstens einen zweiten Wärmepumpe (2) oder an der ersten Wärmepumpe (1) und an der wenigstens einen zweiten Wärmepumpe (2) zumindest teilweilweise wieder abgegeben wird,
**dass** die von dem ersten Wärmeträger abgegebene Wärmeenergie von der die Wärmenergie aufnehmenden Wärmepumpe (1, 2) oder den die Wärmenergie aufnehmenden Wärmepumpen (1, 2) kondensatorseitig auf einen zweiten, abgabeseitigen Wärmeträger übertagen wird.

2. Verfahren nach Anspruch 1, **dadurch gekennzeichnet, dass** die Wärmepumpen (1, 2) voneinander verschiedene Leistungen aufweisen und in Abhängigkeit von einer dem Wärmenetz zugeführten Wärmemenge und einer aus dem Wärmenetz entnommenen Wärmemenge zugeschaltet werden.

3. Verfahren nach einem der Ansprüche 1 oder 2, **dadurch gekennzeichnet, dass** die Wärmepumpen (1, 2) derart aufeinander abgestimmte Leistungen aufweisen, dass diese mit wenigstens 50% ihrer maximalen Leistung betrieben werden.

4. Verfahren nach einem der Ansprüche 1 bis 3, **dadurch gekennzeichnet, dass** überschüssige Wärmeenergie einem Wärmespeicher (9) zugeführt wird.

5. Verfahren nach einem der Ansprüche 1 bis 4, **dadurch gekennzeichnet, dass** dem abgabeseitigen Wärmeträger in dem Wärmenetz zwischengespeicherte Wärmeenergie zugeführt werden kann.

6. Verfahren nach einem der Ansprüche 1 bis 5, **dadurch gekennzeichnet, dass** mit der wenigstens einen zweiten Wärmepumpe (2) bereitgestellte Wärmeenergie indirekt auf den abgabeseitigen Wärmeträger übertragen wird.

7. Verfahren nach einem der Ansprüche 1 bis 6, **dadurch gekennzeichnet, dass** die Verdampfer (1a, 2a) der Wärmepumpen in Strömungsrichtung des Wärmeträgers in Reihe nacheinander durchströmt werden.

8. Wärmenetz, aufweisend eine Energiezufuhrseite und eine wärmeübertragend mit der Energiezufuhrseite verbundene Energieabgabeseite und wenigstens eine zwischen der Energiezufuhrseite und der Energieabgabeseite angeordnete Wärmepumpe (1, 2), wobei der Energiezufuhrseite und der Energieabgabeseite hydraulisch voneinander getrennte Wärmeträgerkreisläufe (3, 4) zugeordnet sind,
**dadurch gekennzeichnet,**
**dass** wenigstens ein energiezufuhrseitiger Wärmeträgerkreislauf (3) und wenigstens ein energieabgabeseitiger Wärmeträgerkreislauf (4) mittels einer ersten Wärmepumpe (1) und mittels wenigstens einer zweiten Wärmepumpe (2) wärmeübertragend verbunden sind,
**dass** die erste Wärmepumpe (1) und die wenigstens eine zweite Wärmepumpe (2) jeweils mit deren Verdampfer (1a, 2a) an den energiezufuhrseitigen Wärmeträgerkreislauf (3) angeschlossen sind und dass die erste Wärmepumpe (1) und die wenigstens eine zweite Wärmepumpe (2) mit deren Kondensator (1b, 2b) wärmeübertragend an den energieabgabeseitigen Wärmeträgerkreislauf (4) angebunden sind.

9. Wärmenetz nach Anspruch 8, **dadurch gekennzeichnet, dass** die erste Wärmepumpe (1) um wenigstens 80% der Leistung der wenigstens einen zweiten Wärmepumpe (2) größer als die wenigstens eine zweite Wärmepumpe (2) ausgelegt ist, insbesondere die erste Wärmepumpe (1) für wenigstens die doppelte Leistung der wenigstens einen zweiten Wärmepumpe (2) ausgelegt ist.

10. Wärmenetz nach einem der Ansprüche 8 oder 9, **dadurch gekennzeichnet, dass** die wenigstens eine zweite Wärmepumpe (2) kondensatorseitig über einen Verteilerwärmekreislauf (7) und einen Wärmeübertrager (8) an den energieabgabeseitigen Wärmeträgerkreislauf (4) angebunden ist.

11. Wärmenetz nach Anspruch 10, **dadurch gekennzeichnet, dass** in den Verteilerwärmekreislauf (7) ein Wärmespeicher (9) eingebunden ist.

12. Wärmenetz nach einem der Ansprüche 10 oder 11, **dadurch gekennzeichnet, dass** von einem Wärmeübertragerzuleitungsabschnitt (7a) des Verteilerwärmekreislaufs (7) eine Speicherspeiseleitung (11) abgeht und eine Speicherrückleitung (12) in einen Kondensatorzuleitungsabschnitt (7b) des Z Verteilerwärmekreislaufs (7) einmündet.

13. Wärmenetz nach einem der Ansprüche 8 bis 12, **dadurch gekennzeichnet, dass** dem energiezufuhrseitigen Wärmeträgerkreislauf (3) an dem Verdampfer (2a) der zweiten Wärmepumpe (2) ein den Verdampfer (2a) umgehender Bypass (13) zugeordnet ist.

14. Wärmenetz nach einem der Ansprüche 8 bis 13, **dadurch gekennzeichnet, dass** die Verdampfer (1a, 2a) in dem energiezufuhrseitigen Wärmeträgerkreislauf (3) in Strömungsrichtung eines in dem energiezufuhrseitigen Wärmeträgerkreislauf (3) strömenden Wärmeträgers hintereinandergeschaltet sind.

15. Wärmenetz nach einem der Ansprüche 8 bis 14, **dadurch gekennzeichnet, dass** die Kondensatoren oder der Kondensator (1a) der ersten Wärmepumpe (1) und der Wärmeübertrager (8) des Verteilerwärmekreislaufs (7) in dem energieabgabeseitigen Wärmeträgerkreislauf (4) in Strömungsrichtung eines in dem energieabgabeseitigen Wärmeträgerkreislauf (4) strömenden Wärmeträgers hintereinandergeschaltet sind.
